# EUROPÄISCHE PATENTSCHRIFT

(11) **EP 2 055 222 B1**
(45) Veröffentlichungstag und Bekanntmachung des Hinweises auf die Patenterteilung: **07.09.2011**
(21) Anmeldenummer: 08167812.0
(22) Anmeldetag: 29.10.2008
(51) Int. Cl.: A47L 13/20, A47L 13/254

(54) **Mophalter sowie zugehöriger Mopbezug**
Mop holder and corresponding mop cover
Support de balai-serpillère et balai-serpillère correspondant

(30) Priorität: 29.10.2007 DE 102007051509
(43) Veröffentlichungstag der Anmeldung: 06.05.2009
(73) Patentinhaber: VERMOP Salmon GmbH, 82205 Gilching (DE)
(72) Erfinder: Salmon, Dirk, 82205 Gilching (DE)
(74) Vertreter: HOFFMANN EITLE

(56) Entgegenhaltungen:
- EP-A- 1 905 336
- DE-A1- 10 049 334
- DE-A1- 19 940 436
- US-A1- 2007 074 366

## Beschreibung

Die vorliegende Erfindung betrifft einen Mophalter mit einer länglichen und flächigen Aufnahme für einen Mop, die auf ihren entgegengesetzten flächigen Seiten je eine Wischauflagefläche bildet und an einer ihrer Stirnseiten eine Befestigungseinrichtung zum Anbringen des Mophalters an einer Reinigungshilfe, wie beispielsweise einem Stiel, aufweist. Ferner betrifft die Erfindung einen an diesem Mophalter anbringbaren Mop sowie ein System aus Mophalter und zugehörigem Mop.

Ein gattungsgemäßer Mophalter der eingangs genannten Art ist z. B. aus der DE 44 27 672 A1 oder der DE 100 49 334 A1 bekannt. Dieser Mophalter dient zur Verwendung mit einem taschenförmigen Mopbezug der an einer Längsseite eine Einstecköffnung aufweist. Zum Festlegen des Mopbezugs an dem Mophalter wird die flächige Aufnahme des Mophalters durch die Einstecköffnung des Mopbezugs eingeführt und der Mopbezug über Verschlussmittel befestigt. Diese Verschlussmittel sind durch Befestigungslappen gebildet, die über einen Klettverschluss zu Schlaufen verbunden werden, um den Mopbezug zu fixieren. Das Problem dieses vorbekannten Systems besteht darin, dass das Einführen der Aufnahme des Mophalters durch die Einstecköffnung des Mopbezugs schwierig ist und darüber hinaus das Berühren des Mopbezugs mit der Hand erfordert. Letzteres ist jedoch aus dem Gesichtpunkt, dass der Mopbezug beim Reinigen nass bzw. feucht und mit Reinigungsmittel getränkt ist, unerwünscht.

Eine Verbesserung dieses Systems ist aus der EP 0 757 903 B1 bekannt, bei der ein Mophalter auf einfachste Art und Weise und ohne den Mopbezug anfassen zu müssen in Taschen eingeführt werden kann, die entlang der Längskanten des Mopbezugs verlaufen. Im Anschluss wird die Aufnahme des Mophalters entsprechend derart zusammengeklappt, dass auf zwei gegenüberliegenden bzw. entgegengesetzten Seiten Wischflächen ausgebildet werden. Jedoch ist der Aufbau des dort dargestellten Mophalters relativ komplex und daher in der Herstellung nicht so kostengünstig wie dies gewünscht wäre.

Ferner ist aus der WO 2007/085686 ein Mophalter bekannt, an dem ein Mop über einen Magneten an dem Mophalter befestigt wird. Jedoch betrifft dieses System ein Wischgerät, das nur eine Wischfläche bildet und damit der Mophalter von oben flächig aufgesetzt werden kann und auch bei der Reinigungstätigkeit in dieser Stellung verbleibt. Ähnliche Systeme sind auch aus der US 4,658,461 und der DE 199 40 436 bekannt. Die eingangs beschriebenen Systeme bieten jedoch zwei gegenüberliegende Wischflächen, so dass grundlegend andere Anforderungen an die Befestigung und sowie den Vorgang der Befestigung gestellt werden.

Die US-A-2007/0074366 zeigt ferner einen Mopbezug, mit einem flächigen Körper mit zwei Längskanten und zwei Querkanten, der auf einer ersten Seite eine Wischfläche bildet und auf der entgegengesetzten zweiten Seite zumindest teilweise mit einer Wischauflagefläche des Mophalters in Anlage bringbar ist, wobei auf jeder Achse der Längsmittellinie des Körpers wenigstens ein eine Magnetkraft erzeugender Magnet auf der zweiten Seite angeordnet ist, um den Mopbezug an dem Mophalter lösbar festzulegen.

Die Aufgabe der vorliegenden Erfindung beruht angesichts der obigen Ausführungen darin einen Mophalter der eingangs genannten Art sowie einen zugehörigen Mopbezug zu schaffen, die eine einfachste Festlegung des Mopbezugs am Mophalter ermöglichen, ohne dass ein Anfassen des Mopbezugs nötig wäre, und die einfach aufgebaut und damit kostengünstig herstellbar sind.

Diese Aufgabe wird durch einen Mophalter mit den Merkmalen des Patentanspruchs 1 sowie ein System bestehend aus Mop und Mophalter mit den Merkmalen im Patentanspruch 6 definiert. Vorteilhafte Weiterbildungen der vorliegenden Erfindung sind in den Unteransprüchen genannt.

Der vorliegenden Erfindung liegt der Gedanke zu Grunde die Befestigung des Mopbezugs an der Aufnahme ausschließlich (nur) über Magnete und magnetische Elemente erfolgt, wobei die Magnete an der Aufnahme des Mophalters und die entsprechenden Gegenstücke aus ferritischem Eisen entsprechend in dem Mopbezug vorgesehen sind und zwar bevorzugt entsprechend nahe der Stirnseite der Aufnahme, die mit z. B. dem Stiel zu verbinden ist bzw. beiden entgegengesetzten Längskanten des Mopbezugs.

Der Mophalter der vorliegenden Erfindung ist wie folgt definiert. Er umfasst eine längliche und eine flächige Aufnahme für einen Mopbezug. D. h. die Aufnahme hat eine ebene Gestalt mit einer größeren Länge als Breite und einer Stärke bzw. Tiefe als geringste Dimension. Die beiden entgegengesetzten flächigen Seiten der Aufnahme bilden je eine Wischauflagefläche, d. h. eine Fläche, die beim Wischen parallel zur zu reinigenden Fläche liegt und auf der der Mopbezug beim Wischen aufliegt, so dass der Mopbezug durch den Mophalter bzw. die Wischauflagefläche gegen die zu reinigende Fläche gedrückt und über diese bewegt werden kann. Zur leichteren Bedienung des Mophalters ist an einer der Stirnseiten eine Befestigungseinrichtung zum Anbringen des Mophalters an einer Reinigungshilfe wie beispielsweise einem Stiel, aber auch anderen Reinigungshilfen, vorgesehen. Bei dieser Befestigungseinrichtung kann es sich beispielsweise um ein Kreuz- bzw. Kardangelenk handeln. Der Mophalter der vorliegenden Erfindung kennzeichnet sich dadurch, das die Aufnahme eine magnetische Fixiereinrichtung zum Festlegen des Mopbezugs an dem Mophalter aufweist, die an beiden Wischauflageflächen in zumindest einem Bereich davon eine Magnetkraft erzeugt.

Dieser erfindungsgemäße Mophalter kommt ohne einen komplexen Aufbau aus und ermöglicht darüber hinaus eine leichte Fixierung eines Mopbezugs an der Aufnahme des Mophalters ohne die Notwendigkeit den Mopbezug händisch zu greifen.

Wie bereits erwähnt ist die magnetische Fixiereinrichtung derart ausgestaltet, dass an beiden Wischauflageflächen in zumindest einem Bereich davon eine Magnetkraft erzeugt wird. Gemäß einer ersten Ausführungsform kann hierfür wenigstens ein Magnet vorgesehen sein, der sich im Wesentlichen von einer Wischauflagefläche zur anderen und damit durch die Aufnahme erstreckt. Dabei ist der Magnet derart ausgerichtet, dass an einer Wischauflagefläche die Magnetkraft mit einer Süd-Ausrichtung und an der anderen Wischauflagefläche mit einer Nord-Ausrichtung erzeugt wird.

Gemäß einer Alternative sind wenigstens zwei Magneten vorgesehen, die sich, wie der oben erwähnte wenigstens ein Magnet, im Wesentlichen von einer Wischauflagefläche zur anderen erstrecken, d. h. durch die Aufnahme und derart ausgerichtet sind, dass an einer Wischauflagefläche eine Süd-Ausrichtung und an der anderen Wischauflagefläche eine Nord-Ausrichtung der Magnetkraft vorliegt. Auch bei dieser Ausgestaltung ist es bevorzugt, dass die zwei Magneten auf einer Linie im Wesentlichen parallel zur Längsersteckung der Aufnahme liegen.

Selbstverständlich ist es diesbezüglich, aber auch in Bezug auf die oben erwähnte Alternativen, denkbar mehr als zwei Magneten vorzusehen. Insbesondere wenn mehr als ein Magnet vorgesehen ist, ist es bevorzugt die Magneten rund, vorzugsweise kreisrund auszugestalten. Dies ist insbesondere dadurch begründet, dass kreisrunde Magnete als Zukaufteile günstig auf dem Markt erhältlich sind und damit weiter zur Reduzierung der Gesamtkosten des Mophalters beitragen.

Um ein Herunterhängen der Längskanten des Mopbezugs von dem Mophalter zu vermeiden, ist es bevorzugt die Magnetkraft in einem Abschnitt der Wischauflageflächen näher zu der Stirnseite zu erzeugen, an der die Befestigungseinrichtung zum Anbringen des Mophalters an einer Reinigungshilfe, z. B. dem Stiel, vorgesehen ist.

Darüber hinaus sind Magneten sehr korrosionsanfällig. Da die vorliegende Erfindung insbesondere zur Nassreinigung vorgesehen ist und damit ein Kontakt mit Wasser vorhersehbar ist, ist es bevorzugt die Magneten bzw. den Magneten vor Korrosion zu schützen. Dies wird beispielsweise derart erzielt, dass die Magneten in einem Kunststoffmantel eingebettet werden bevor sie montiert werden. Eine andere, ebenso bevorzugte Ausgestaltung ist derart, dass die Magneten bei der Herstellung der Aufnahme, bei der es sich um ein Spritzgussteil handelt, miteingegossen werden, so dass die Kunststoffummantelung in einem Arbeitsschritt mit der Ausgestaltung der Aufnahme erfolgt und somit ein Eindringen von Wasser in den Bereich der Magneten verhindert wird.

Um beim Befestigen bzw. Fixieren des Mopbezugs am Mophalter ein Zentrieren der Gegenstücke der Magnete im Mopbezug zu den Magneten zu gewährleisten, ist es bevorzugt, dass die Magnete zur Wischauflagefläche derart versetzt sind, d. h. zurückversetzt sind, dass im Bereich des bzw. der Magneten eine Vertiefung in der Wischauflagefläche gebildet ist, wobei der Rand der Vertiefung abgeschrägt ist.

Darüber hinaus hat sich aus fertigungstechnischen Gründen und auch in der Verwendung des Mophalters als vorteilhaft erwiesen, dass die Aufnahme durch nur eine im Wesentlichen starre Platte gebildet ist. D. h. es sind keine zusätzlichen zueinander beweglichen Teile notwendig, um den Mopbezug aufznehmen. Durch die starre Ausgestaltung der Platte kann darüber hinaus ein ausreichender Druck auf den Mopbezug ausgeübt werden, um die Reinigungsarbeit zu unterstützen.

Vorzugsweise ist die erwähnte Befestigungseinrichtung zum Anbringen des Mophalters an einer Reinigungshilfe gelenkig an der Platte befestigt. Dabei kann die Schwenkachse der Befestigungseinrichtung parallel zur Längserstreckung der Aufnahme verlaufen. Ferner kann einer um eine senkrecht dazu verlaufende Achse verschwenkbare Aufnahme für einen Stiel an der Befestigungseinrichtung angebracht sein.

Da der Mopbezug im Gebrauch mit Wasser und Reinigungsmitteln voll gesogen sein wird, ist besonders bevorzugt, dass die Magnetkraft derart ausgelegt ist, dass ein Gewicht von wenigstens 1,5 kg durch die Magnetkraft gehalten werden kann. Dies entspricht ca. einer Kraft von 14,7 N.

Der Mopbezug eines Systems der vorliegenden Erfindung umfasst einen flächigen Körper, zwei Längskanten und zwei Querkanten, der auf einer ersten Seite eine Wischfläche bildet, die z. B. Fransen umfassen kann und der auf der entgegengesetzten zweiten Seite zumindest teilweise mit einer Wischauflagefläche des Mophalters in Anlage bingbar ist. Der Mopbezug der vorliegenden Erfindung kennzeichnet sich dadurch, dass auf jeder Seite der Längsmittellinie des Körpers wenigstens eine magnetische Fixiereinrichtung aus ferritischem Eisen angeordnet ist, um den Mopbezug an dem oben beschriebenen Mophalter lösbar festzulegen.

Bevorzugterweise ist die Fixiervorrichtung aus ferritischem Eisen gebildet und eine ebene und vorzugsweise kreisrunde Platte. Diese kann an der zweiten Seite des Mopbezugs durch einen Textilstreifen, der mit der zweiten Seite vernäht ist, befestigt sein. Es sind jedoch auch andere Befestigungsvarianten denkbar.

Darüber hinaus ist die Fixiereinrichtung bzw. die Platte an die Ausgestaltung der Magneten in dem oben erwähnten Mophalter angepasst, d. h. sie kann entsprechend eine längliche Form aufweisen oder aber es können mehrere Fixiereinrichtungen vorgesehen sein. Jedoch ist die Positionierung derart zu wählen, dass beim Befestigen des Mopbezugs am Mophalter die Magnetkraft die Fixiereinrichtung aus ferritischem Eisen anzieht, um den Mopbezug festzulegen.

Ferritisches Eisen ist sehr korrosionsanfällig, so dass es bevorzugt ist die Fixiereinrichtung bzw. die Fixiereinrichtungen mit einem Kunststoffmantel zu überziehen.

Darüber hinaus ist es gleichermaßen zum Zentrieren bevorzugt, dass die Fixiereinrichtung von der zweiten Seite des Körpers vorragen und einen abgeschrägten Rand aufweisen, der mit dem abgeschrägten Rand der Vertiefung in dem Mophalter zusammenwirkt.

Schließlich ist es bevorzugt die zweite Seite des Mopbezugs entlang der Längsmittellinie mit einer Markierung zu versehen, die in Form einer farblichen Gestaltung oder einer Naht ausgestaltet sein kann, um dem Verwender die Längsmittellinie des Mopbezugs kenntlich zu machen und damit das Aufsetzen (siehe spätere Erläuterung) der Aufnahme des Mophalters zu erleichtern.

Weitere Vorteile und Merkmale der vorliegenden Erfindung werden aus der folgenden Beschreibung einer bevorzugten Ausführungsform, die unter Bezugnahme auf die begleitenden Zeichnungen erfolgt, ersichtlich.

In den Zeichnungen zeigen:
Fig. 1 eine perspektivische Ansicht eines erfindungsgemäßen Mophalters aufgesetzt auf der zweiten Seite eines erfindungsgemäßen Mopbezugs in unfixiertem Zustand;
Fig. 2 eine perspektivische Ansicht des Systems aus Fig. 1 beim Befestigen des Mopbezugs an der Aufnahme des Mophalters;
Fig. 3 eine perspektivische Ansicht des Systems aus Fig. 1 beim Befestigen des Mopbezugs an der Aufnahme des Mophalters;
Fig. 4 eine perspektivische Ansicht des Systems aus Fig. 1 mit befestigtem Mopbezug; und
Fig. 5 einen Querschnitt entlang der Linie V-V aus Fig. 4.

Der in Fig. 1 dargestellte Mophalter umfasst eine Aufnahme 10. Die Aufnahme 10 wird durch eine starre längliche und flächige Platte gebildet, die eine im Wesentlichen rechteckige Form aufweist. Die Aufnahme 10 weist zwei gegenüberliegende parallele Längskanten und zwei gegenüberliegende parallele Querkanten 12 auf. Vorzugsweise ist die Platte 10 aus Kunststoff hergestellt. Die Längskanten 11 und Querkanten 12 bilden jeweils Stirnseiten der Aufnahme 10. Im Bereich der in Fig. 1 der oberen Stirnseite 11 ist eine Befestigungseinrichtung 22 an der Aufnahme 10 angebracht, die dazu dient den Mophalter z. b. an einem Stiel anzubringen. Die Aufnahme 10 und die Befestigungseinrichtung 22 sind dabei relativ zueinander um eine parallel zur Längsrichtung der Aufnahme 10 verlaufenden Achse 13 verschwenkbar miteinander verbunden. Darüber hinaus weist die Befestigungseinrichtung 22 ferner einen Abschnitt 15 auf, der zur Anbringung beispielsweise einer Stielaufnahme (nicht dargestellt) dient, wobei diese Befestigung gleichfalls um eine Achse 14 senkrecht zur Achse 13 verschwenkbar ausgestaltet wird. Mit anderen Worten ist der Mophalter der vorliegenden Erfindung über die Befestigungseinrichtung mittels eines Kreuz- oder Kardangelenks mit einem Reinigungsgerät, z. B. einem Stiel, verbindbar.

Die Platte, die die Aufnahme 10 bildet, definiert auf einer Seite eine erste flächige Wischauflagefläche und auf der anderen Seite, d. h. der gegenüberliegenden bzw. entgegengesetzten Seite eine zweite flächige Wischauflagefläche 19.

Wie es am besten aus Fig. 5 ersichtlich ist, weist die Aufnahme 10 ferner im Bereich, d. h. nahe der in Fig. 1 oberen Stirnseite 11 zwei Durchgangslöcher 16 auf, die auf einer Linie parallel zur oberen Stirnseite 11 bzw. zur Längserstreckung der Aufnahme 10 verlaufen (siehe Fig. 1). In diesen Durchgangsöffnungen 16 ist ein Magnet 17 mit kreisrunder bzw. zylindrischer Form aufgenommen, der vorzugsweise durch eine Kunststoffummantelung (nicht dargestellt) vor Korrosion geschützt ist.

Der Magnet 17 mit seiner sehr flachen bzw. ebenen zylindrischen Gestalt, erstreckt sich zwischen den beiden Wischauflageflächen 18 und 19, ohne dass die Oberfläche des Magneten 17 mit den Flächen 18 bzw. 19 fluchtet. Vielmehr sind die Oberfläche des Magnets 17 und die entsprechende Wischauflagefläche 18 bzw. 19 um einen Abstand D versetzt. Dadurch wird in den Wischauflageflächen 18 bzw. 19 eine Vertiefung 20 gebildet, deren Umfangskanten 21 abgeschrägt sind. Diese Umfangskanten sind vorzugsweise ebenfalls kreisrund bzw. ringförmig.

Wieder Bezug nehmend auf Fig. 1 ist ein erfindungsgemäßer Mopbezug dargestellt, der einen Körper 30 umfasst. Der Körper 30 ist gleichermaßen flächig und in seiner Form im Wesentlichen rechteckig gestaltet. Er umfasst zwei parallele und gegenüberliegende Längskanten 33 und zwei gegenüberliegende und parallele Querkanten 34. Darüber hinaus weist er zwei gegenüberliegende Flächen 31 und 32 auf, von denen eine erste Fläche 31 als Wischfläche ausgebildet ist und z. B. Fransen (nicht dargestellt) aufweisen kann. Die Wischfläche auf der Seite 31 kann ferner auf beiden Seiten einer Längsmittellinie 35des Körpers 30 von unterschiedlicher gestaltet sein, d. h. z. B. eine andere Oberflächenstruktur aufweisen. Auch können beide Seiten unterschiedlich eingesetzt werden (z. B. die eine Seite zum Nasswischen und die andere Seite zum trocken Nachwischen). Es sind jedoch auch andere Einsatzmöglichkeiten denkbar. Die der ersten Seite 31 entgegengesetzte parallele Seite zweite Seite 32 des Körpers 30 dient im angebrachten Zustand des Mops der Anlage an den beiden Wischauflageflächen 18 bzw. 19 der Aufnahme 10.

Auf beiden Seiten der Längsmittellinie 35 sind je zwei eben kreisrunde Platten 36 aus ferro-magnetischem Material (ferritischem Eisen) an der zweiten Seite 32 angebracht. Die Anbringung kann beispielsweise durch Aufnähen eines textilen Streifens 37 auf den Körper 30 erfolgen. Es sind jedoch auch andere Befestigungsvarianten denkbar. Darüber hinaus ist es bevorzugt im Bereich des Umfangs der Platten 36 eine schräge Kante 38 vorzusehen, die entsprechend komplementär zur schräg verlaufenden Umfangskante 21 der Vertiefung in der Aufnahme 10 ausgestaltet sind. Auch die Platte 36 aus ferro-magnetischem Material ist vorzugsweise korrosionsgeschützt und z. B. von einem Kunststoffmantel (nicht dargestellt) umhüllt.

Die Längsmittellinie 35 kann auf der Innenseite des Körpers 30 kenntlich gemacht sein, wobei dies beispielsweise durch eine farbliche Hervorhebung oder durch eine Naht etc. bewerkstelligt werden kann (nicht dargesteilt).

Das Festlegen des erfindungsgemäßen Mopbezugs an dem erfindungsgemäßen Mophalter wird unter Bezugnahme auf die Fig. 1-4 im Folgenden näher erläutert.

Zunächst hebt ein Verwender den Mophalter über einen z. B. mit der Befestigungseinrichtung 22 verbundenen Stiel an und setzt diesen mit in vertikaler Position befindlicher Aufnahme 10 mit der in Fig. 1 nach unten weisenden Stirnseite 11 der Aufnahme 10 auf die Längsmittellinie 35 des Körpers 30 des Mopbezugs auf, der zuvor eben und flächig auf z. B. dem Boden ausgebreitet wurde.

Im Anschluss kippt der Verwender die Aufnahme 10 über die Befestigungseinrichtung 22 und ggf. den Stiel bzw. die gelenkige Anbindung nach links oder wie in Fig. 2 dargestellt nach rechts. Dadurch gelangen die Magnete 17 und die Platten 36 aufeinander zu und durch die schräge Kanten 38 und 21 erfolgt eine Zentrierung der beiden Elemente zueinander. Durch die von den Magneten 17 erzeugte Magnetkraft wird eine weitere Zentrierung erzielt bis eine Verbindung zwischen den Magneten 17 und den Platten 36 erfolgt, um die in Fig. 1 rechter Hand der Längsmittellinie 35 des Körpers 30 dargestellte Seite des Mopbezugs an der in Fig. 5 rechter Hand dargestellten Wischauflagefläche 18 festzulegen.

Danach bringt der Verwender die Aufnahme 10 des Mophalters wiederum in die vertikale Position, wobei dieser Bewegung der in Fig. 1 rechter Hand dargestellte Teil des Mopbezugs 30 folgt.

Schließlich wird die Aufnahme des Mophalters ähnlich der Darstellung in Fig. 2 nach links verschwenkt. Dabei kommen die Magnete 17 mit den linker Hand dargestellten Platten 36 auf gleiche Art und Weise, wie es oben erläutert wurde, in Kontakt, um die Befestigung, wie sie in Fig. 4 dargestellt ist, abzuschließen.

Zum Lösen des Mopbezugs kann beispielsweise eine der überragenden Kanten (siehe Fig. 4) des Bezugs gegriffen oder mit dem Fuß gehalten werden, um dadurch die Verbindung zwischen den Platten 36 und den Magneten 17 zu lösen.

Aus der obigen Beschreibung wird ersichtlich, dass die vorliegende Erfindung einen sehr einfachen und kostengünstig herstellbaren Aufbau in Bezug auf Mophalter wie auch Mopbezug offenbart und darüber hinaus auch eine einfache Befestigung des Mopbezugs am Mophalter gestattet.

## Patentansprüche

1. Mophalter umfassend:
eine längliche und flächige Aufnahme (10) für einen Mopbezug, die auf ihren entgegengesetzten flächigen Seiten je eine Wischauflagefläche (18, 19) bildet und an einer der Stirnseiten (11, 12) eine Befestigungseinrichtung (22) zum Anbringen des Mophalters an einer Reinigungshilfe aufweist, **dadurch gekennzeichnet, dass**
die Aufnahme (10) eine magnetische Fixiereinrichtung (17) zum Festlegen des Mopbezugs an dem Mophalter aufweist, die an beiden Wischauflageflächen (18, 19) in zumindest einem Bereich davon eine Magnetkraft erzeugt und wenigstens ein Magnet (17), vorzugsweise zwei Magneten, umfasst, der bzw. die sich im Wesentlichen von einer Wischauflagefläche (18) zur anderen (19) erstreckt bzw. erstrecken und an einer Wischauflagefläche (18) die Magnetkraft mit Süd-Ausrichtung und an der anderen Wischauflagefläche (19) die Magnetkraft mit Nord-Ausrichtung erzeugt bzw. erzeugen.

2. Mophalter nach Anspruch 1, **dadurch gekennzeichnet, dass** die zwei Magenten (17) auf einer Linie im Wesentlichen parallel zur Längserstreckung der Aufnahme (10) liegen.

3. Mophalter nach einem der Ansprüche 1 oder 2, **dadurch gekennzeichnet, dass** der/die Magnet/-en (17) eine runde, vorzugsweise kreisrunde, Form aufweist/-en.

4. Mophalter nach einem der vorstehenden Ansprüche, **dadurch gekennzeichnet, dass** die Magnetkraft in einem Abschnitt der Wischauflageflächen (18, 19) näher zu der Stirnseite (11, 12) erzeugt wird an der die Befestigungseinrichtung (22) zum Anbringen des Mophalters an einer Reinigungshilfe angeordnet ist.

5. Mophalter nach einem der Ansprüche 1 bis 4, **dadurch gekennzeichnet, dass** der/die Magnet (-en) (17) zu den Wischauflageflächen (18, 19) derart versetzt sind, dass im Bereich des/der Magneten eine Vertiefung (20) in den Wischauflageflächen (18, 19) gebildet ist, wobei der Rand (21) der Vertiefung abgeschrägt ist.

6. System insbesondere zur Nassreinigung umfassend einen Mophalter nach einem der Ansprüche 1-5 und einen Mopbezug umfassend einen flächigen Körper (30) mit zwei Längskanten (33) und zwei Querkanten (34), der auf einer ersten Seite (31) eine Wischfläche bildet und auf der entgegengesetzten zweiten Seite (32) zumindest teilweise mit einer Wischauflagefläche (18, 19) des Mophalters in Anlage bringbar ist, **dadurch gekennzeichnet, dass** auf jeder Seite der Längsmittellinie (35) des Körpers (30) wenigstens eine Fixiereinrichtung (36) aus ferritischem Eisen.angeordnet ist, um den Mopbezug an dem Mophalter lösbar festzulegen.

7. System nach Anspruch 6, **dadurch gekennzeichnet, dass** die Fixiereinrichtung (36) des Mopbezugs eine ebene, vorzugsweise runde oder kreisrunde Platte ist.

8. System nach Anspruch 6 oder 7, **dadurch gekennzeichnet, dass** auf jeder Seite der Längsmittellinie des Mopbezugs wenigstens zwei Fixiereinrichtungen (36) vorgesehen sind, die auf einer Linie im Wesentlichen parallel zur den Längskanten (35) des Körpers (30) liegen.

9. Systems nach einem der Ansprüche 6 bis 8, **dadurch gekennzeichnet, dass** die Fixiereinrichtungen (36) des Mopbezugs näher zu der entsprechenden Längskante (33) des Körpers (30) als zu dessen Längsmittellinie (35) liegen.

10. System nach einem der Ansprüche 6 bis 9, **dadurch gekennzeichnet, dass** die Fixiereinrichtungen (36) des Mopbezugs von der zweiten Seite (32) des Körpers vorragen, wobei der Rand (33) der Fixiereinrichtungen (36) abgeschrägt ist.

11. System nach einem der Ansprüche 6 bis 10, **dadurch gekennzeichnet, dass** die Mittellinie (35) des Körpers (30) des Mopbezugs kenntlich gemacht ist.

## Claims

1. Mop holder comprising:
an elongated and two-dimensional support (10) for a mop cover, which forms on its opposite two-dimensional sides in each case a wipe support surface (18, 19) and has on one of the end-face sides (11, 12) a fastening device (22) for attaching the mop holder to a cleaning aid, **characterised in that** the support (10) has a magnetic fixing device (17) for fixing the mop cover to the mop holder which produces a magnetic force at both wipe support surfaces (18, 19) in at least one area thereof and comprises at least one magnet (17), preferably two magnets, which extends or extend essentially from one wipe support surface (18) to the other (19) and produces or produce at one wipe support surface (18) the magnetic force with south alignment and at the other wipe support surface (19) the magnetic force with north alignment.

2. Mop holder according to claim 1, **characterised in that** the two magnets (17) lie on a line essentially parallel to the longitudinal extension of the support (10).

3. Mop holder according to one of claims 1 or 2, **characterised in that** the magnet(s) (17) has/have a round, preferably circular, shape.

4. Mop holder according to one of the above claims, **characterised in that** the magnetic force in one section of the wipe support surfaces (18, 19) is produced closer to the end-face side (11, 12) on which the fastening device (22) for attaching the mop holder to a cleaning aid is arranged.

5. Mop holder according to one of claims 1 to 4, **characterised in that** the magnet(s) (17) are offset to the wipe support surfaces (18, 19) such that in the area of the magnet(s), a depression (20) is formed in the wipe support surfaces (18, 19), wherein the edge (21) of the depression is bevelled.

6. System in particular for wet cleaning, comprising a mop holder according to one of claims 1-5 and a mop cover comprising a two-dimensional body (30) having two longitudinal edges (33) and two transverse edges (34), which forms on one first side (31) a wipe surface and on the opposite second side (32) can be supported at least partly by a wipe support surface (18, 19) of the mop holder, **characterised in that** on each side of the longitudinal central line (35) of the body (30), at least one fixing device (36) made from ferritic iron is arranged to fix the mop cover to the mop holder in releasable manner.

7. System according to claim 6, **characterised in that** the fixing device (36) of the mop cover is a flat, preferably round or circular plate.

8. System according to claim 6 or 7, **characterised in that** on each side of the longitudinal central line of the mop cover, at least two fixing devices (36) are provided which lie on a line essentially parallel to the longitudinal edges (35) of the body (30).

9. System according to one of claims 6 to 8, **characterised in that** the fixing devices (36) of the mop cover lie closer to the corresponding longitudinal edge (33) of the body (30) than to its longitudinal central line (35).

10. System according to one of claims 6 to 9, **characterised in that** the fixing devices (36) of the mop cover project from the second side (32) of the body, wherein the edge (33) of the fixing devices (36) is bevelled.

11. System according to one of claims 6 to 10, **characterised in that** the central line (35) of the body (30) of the mop cover is made identifiable.

## Revendications

1. Support de balai-serpillère, comprenant :
un logement (10) allongé et plat, pour un revêtement de balai-serpillère, formant, sur chacun de ses côtés plats opposés, une face de couche d'essuyage (18, 19) et présentant, sur l'une des faces frontales (11, 12), un dispositif de fixation (22), pour montage du support de balai-serpillère sur un auxiliaire de nettoyage, **caractérisé en ce que**
le logement (10) présente un dispositif de fixation magnétique (17), pour la fixation du revêtement de balai-serpillère sur le support de balai-serpillère, générant une force magnétique sur les deux faces de couche d'essuyage (18, 19), dans au moins une zone de celles-ci, et comprenant au moins un aimant (17), de préférence deux aimants, qui s'étend ou s'étendent essentiellement d'une face de couche d'essuyage (18) à l'autre (19) et, sur une face de couche d'essuyage (18), génère ou génèrent la force magnétique avec une orientation sud, et, sur l'autre face de couche d'essuyage (19), génère ou génèrent la force magnétique avec une orientation nord.

2. Support de balai-serpillère selon la revendication 1, **caractérisé en ce que** les deux aimants (17) sont situés sur une ligne sensiblement parallèle à l'étendue longitudinale du logement (10).

3. Support de balai-serpillère selon l'une des revendications 1 ou 2, **caractérisé en ce que** le/les aimant(s) (17) présente(nt) une forme ronde, de préférence circulaire.

4. Support de balai-serpillère selon l'une des revendications précédentes, **caractérisé en ce que** la force magnétique est générée dans une section des faces de couche d'essuyage (18, 19) plus proche de la face frontale (11, 12) sur laquelle est disposé le dispositif de fixation (22), pour montage du support de balai-serpillère sur un auxiliaire de nettoyage.

5. Support de balai-serpillère selon l'une des revendications 1 à 4, **caractérisé en ce que** le/les aimant(s) (17) est/sont décalé(s) par rapport aux faces de couche d'essuyage (18, 19), de manière que, dans la zone du/des aimant(s), une cavité (20) soit formée dans les faces de couche d'essuyage (18, 19), le bord (21) de la cavité étant chanfreiné.

6. Système, en particulier pour le nettoyage humide, comprenant un support de balai-serpillère selon l'une des revendications 1 à 5 et un revêtement de balai-serpillère comprenant un corps (30) plat, avec deux arêtes longitudinales (33) et deux arêtes transversales (34), formant sur un premier côté (31) une face d'essuyage et, sur le deuxième côté (32) opposé, étant susceptible d'être placé, au moins partiellement, en appui avec une face de couche d'essuyage (18, 19) du support de balai-serpillère, **caractérisé en ce que**, sur chaque côté de l'axe médian longitudinal (35) du corps (30) est disposé au moins un dispositif de fixation (36) en fer ferritique, pour fixer de manière désolidarisable le revêtement de balai-serpillère sur le support de balai-serpillère.

7. Système selon la revendication 6, **caractérisé en ce que** le dispositif de fixation (36) du revêtement de balai-serpillère est une plaque plane, de préférence ronde ou circulaire.

8. Système selon la revendication 6 ou 7, **caractérisé en ce que**, sur chaque côté de l'axe médian longitudinal du revêtement de balai-serpillère sont prévus au moins deux dispositifs de fixation (36), situés sur une ligne sensiblement parallèle aux arêtes longtudinales (35) du corps (30).

9. Système selon l'une des revendications 6 à 8, **caractérisé en ce que** les dispositifs de fixation (36) du revêtement de balai-serpillère sont situés plus près de l'arête longitudinale (33) correspondante du corps (30) que de son axe médian longitudinal (35).

10. Système selon l'une des revendications 6 à 9, **caractérisé en ce que** les dispositifs de fixation (36) du revêtement de balai-serpillère ressortent de la deuxième face (32) du corps, le bord (33) des dispositifs de fixation (36) étant chanfreiné.

11. Système selon l'une des revendications 6 à 10, **caractérisé en ce que** l'axe médian (35) du corps (30) du revêtement de balai-serpillère est rendu reconnaissable.
